# EUROPÄISCHE PATENTSCHRIFT

(11) **EP 0 417 610 B1**
(45) Veröffentlichungstag und Bekanntmachung des Hinweises auf die Patenterteilung: **18.08.1993**
(21) Anmeldenummer: 90117018.3
(22) Anmeldetag: 04.09.1990
(51) Int. Cl.: C10B 25/16

(54) **Koksofentür**
Coke oven door
Porte de four à coke

(30) Priorität: 04.09.1989 DE 3929372
(43) Veröffentlichungstag der Anmeldung: 20.03.1991
(73) Patentinhaber: Ateliers Louis Carton S.A., B-7500 Tournai (BE)
(72) Erfinder: Paquay, Alain, B-7434 Erbisoeul (BE)
(74) Vertreter: Tetzner, Volkmar, Dr.-Ing. Dr. jur.

(56) Entgegenhaltungen:
- EP-A- 0 144 649
- DE-A- 3 044 703
- DE-C- 905 605

## Beschreibung

Die Erfindung betrifft eine Koksofentür gemäß dem Oberbegriff des Anspruches 1.

Eine solche Koksofentür ist beispielsweise aus EP-B-144 649 bekannt. In diesem Falle besitzt die Membrandichtungseinrichtung eine am Türstopfenträger eingespannte Metallmembran, deren am Türrahmen zur Anlage kommende Umfangskante als Dichtleiste mit einer zur Aufnahme von teerigem Kondensat versehenen Dichtleiste ausgebildet ist. Beim Anpressen der Dichtleiste an dem Türrahmen verformt sich diese Metallmembran derart, daß sich ein nach außen öffnender keilförmiger Spalt zwischen Dichtleiste und Türrahmen sowie eine Bewegung dieser Dichtleiste nach außen ergibt, wodurch sich am Türrahmen vorhandene teerige Kondensatrückstände in diesen keilförmigen Spalt und damit in die in der Dichtleiste vorhandene Nut hineinschieben. Auf diese Weise wird unmittelbar nach dem Anpressen der Dichtleiste an den Türrahmen die gewünschte Abdichtung des Spaltes zwischen Türstopfenträger und Türrahmen geschaffen.

Bei einer anderen bekannten Koksofentür (DE-C-905 605) ist ein eiserner Türkörper vorgesehen, der eine nach oben ragende, offenbar umlaufende Versteifungszarge und einen außerhalb dieser Versteifungszarge flanschartig umlaufenden Vorsprung aufweist, wobei an der flachen Unterseite dieses Türkörpers - unter Zwischenfügung einer wärmeisolierenden dünnen Asbestplatte - ein eiserner Steinhalter, also eine Art Türstopfenträger befestigt ist, der eine nach unten offene Topfform zur Aufnahme und Halterung einer feuerfesten Türausmauerung aufweist. Auf der Oberseite des flanschartigen Vorsprunges dieses Türkörpers wird eine Membran-Dichtungseinrichtung getragen, die zwei mit Abstand übereinander angeordnete, elastisch-nachgiebige, membranartige rahmen- bzw. ringförmig umlaufende Platten enthält, an deren Außenumfangsrand je eine umlaufende Dichtungsschneide in Form zugespitzter Kanten je eines Spezial-T-Eisens befestigt sind, die gegen die ihren zugewandte Außenfläche des Türrahmens drücken. Diese insgesamt etwa rahmen- bzw. ringförmige Membran-Dichtungseinrichtung wird mittels an der Versteifungszarge des Türkörpers angebrachten Böckchen und Druckstücke sowie Druckschrauben auf dem flanschartigen Vorsprung unter Ausbildung eines umlaufenden Raumes gehaltert und gegen die genannte Außenfläche des Türrahmens gedrückt. Diese bekannte Koksofentür stimmt somit bereits nicht mit der Ausführungsform überein, wie sie im Oberbegriff des Anspruches 1 vorausgesetzt wird.

Dieser Erfindung liegt nun die Aufgabe zugrunde, eine Koksofentür der im Oberbegriff des Anspruches 1 vorausgesetzten Art zu schaffen, die sich im Bereich ihrer Abdichtungseinrichtung durch eine relativ einfache Membranausbildung und dabei durch eine äußerst zuverlässige Gasabdichtung, insbesondere bei Koksöfen mit horizontalen Ofenkammern, auszeichnet.

Diese Aufgabe wird erfindungsgemäß durch die Kombination der im Kennzeichen des Anspruches 1 angegebenen Merkmale gelöst.

Besonders vorteilhalfte Ausgestaltungen der Erfindung sind Gegenstand der Unteransprüche.

Im Vergleich zu der eingangs erläuterten bekannten Ausführung gemäß EP-B-144 649 weist bei der erfindungsgemäßen Koksofentür die Membran-Dichtungseinrichtung zwei aus je einer im wesentlichen durchgehenden Metallblechplatte hergestellte und etwa topfdeckelförmig nach außen gebogene bzw. gewölbte Metallmembranen auf, die mit ihren Mittelbereichen auf je einer der sich gegenüberliegenden Seiten des in Form einer - flächenförmigen - Abstandsblechplatte ausgeführten Türstopfenträgers befestigt sind, so daß die beiden mit gegenseitigem Abstand ineinander angeordneten Metallmembranen und die zwischen ihnen befindliche Abstandsblechplatte eine gewissermaßen sandwichartige Membran-Dichtungseinheit bilden, wobei zwischen ihren einander gegenüberliegenden äußeren Randbereichen ein umlaufender Raum gebildet ist. Diese Membran-Dichtungseinrichtung ist zwischen dem Türstopfen und T-Verbindungen eingespannt, vorzugsweise verschraubt, die diesen Türstopfenträger mit dem Türkörper verbinden. Hierbei können die innere und die äußere Metallmembran in ihrer allgemeinen Formgebung im wesentlichen gleichartig ausgebildet sein, wobei lediglich die innere Metallmembran entsprechend kleinere Außenabmessungen (Länge, Breite, Höhe) besitzt als die äußere Membran. Es ergibt sich auf diese Weise eine einfache Ausbildung, Herstellung und Befestigung bei einer relativ einfachen und kostengünstigen Konstruktion der Koksofentür, insbesondere im Bereich ihrer Abdichtungseinrichtung.

Wenn bei dieser erfindungsgemäßen Ausführung die Koksofentür sich in ihrem geschlossenen Zustand befindet, dann sind die beiden ineinander angeordneten Metallmembranen durch die Einrichtungen zum Verspannen und Verriegeln elastisch verformt, und hierdurch liegen die Umfangskanten beider Metallmembranen unter ausreichendem Druck am Türrahmen bzw. der ihnen zugewandten Türrahmenfläche an. Durch diese Ausbildung der Membran-Dichtungseinrichtung wird somit eine doppelte Abdichtung durch die beiden Metallmembranen geschaffen, wodurch sich eine besonders zuverlässige Abdichtung gegenüber dem Gas im zugehörigen Koksofen ergibt; und diese doppelte Gasabdichtung ist besonders vorteilhaft bei Koksöfen mit horizontalen Ofenkammern.

Diese zuverlässige doppelte Gasabdichtung braucht lediglich einfach ausgebildete, an der entsprechenden Türrahmenfläche anliegende Umfangskanten an den beiden Metallmembranen, wodurch diese Umfangskanten - im Vergleich zu der oben beschriebenen bekannten Ausführung mit besonders geformter Dichtleiste - ganz einfach, das heißt ohne besondere Kantenverformung, ausgeführt sein können.

Die Erfindung sei nachfolgend anhand der Zeichnung näher erläutert. In dieser Zeichnung zeigen
- Fig.1 eine Querschnittsansicht durch die Koksofentür, insbesondere im Bereich einer ersten Ausführungsform der zugehörigen Membran-Dichtungseinrichtung;
- Fig.2 eine vergrößerte Detail-Schnittansicht, etwa entsprechend Ausschnitt II in Fig.1, zur Erläuterung der Zusammenordnung der Membran-Dichtungseinheit;
- Fig.3 eine Teil-Schnittansicht durch die Koksofentür, bei einer anderen Ausgestaltung der Membran-Dichtungseinrichtung.

Es sei zunächst auf Fig.1 Bezug genommen, in der von der Koksofentür nur die zur Erläuterung der Erfindung für notwendig gehaltenen Teile veranschaulicht sind, während die übrigen Teile dieser Koksofentür in an sich bekannter Weise ausgeführt sein können.

Gemäß der Darstellung in Fig.1 enthält die Koksofentür einen Türkörper 1, einen in die Öffnung 2 eines Türrahmens 3 hineinragenden Türstopfen 4 sowie einen diesen Türstopfen 4 tragenden und mit dem Türkörper 1 durch T-förmige Verbindungen 5 verbundenen Türstopfenträger 11.

Um den Türkörper 1 gegenüber dem Türrahmen 3 in der erforderlichen Weise verspannen und verriegeln zu können, sind entsprechende Einrichtungen vorgesehen, deren Ausführung hinreichend bekannt ist und die daher in dieser Zeichnung nicht näher veranschaulicht sind.

Bei der in der Zeichnung gewählten Darstellung befinden sich der Türstopfen 4 und der Türstopfenträger 11, die beide vom Türkörper 1 getragen werden, am unteren Ende dieses Türkörpers. Bei der in Fig.1 veranschaulichten Ausführung stehen die T-Verbindungen 5 mit dem Türkörper 1 durch eine Einstelleinrichtung in Verbindung, die in Querrichtung (Fig.1) eine oder - wie dargestellt - zwei Einstellspindeln 6 und in Längsrichtung des Türkörpers 1 (d.h. senkrecht zur Zeichenebene der Fig.1) eine entsprechend größere Anzahl solcher Einstellspindeln 6 hintereinander aufweisen kann. Bei der in dieser Fig.1 veranschaulichten Ausbildung der Einstelleinrichtung stehen die Einstellspindeln 6 mit am Türkörper 1 befestigten Gewindeblöcken 7 in Eingriff, durch deren Gewindebohrung 7a die Einstellspindeln 6 so weit hindurchreichen, daß ihre unteren Enden 6a (unterhalb der Unterseite des Türkörpers 1) mit den dort befindlichen T-Verbindungen 5 in der Weise verbunden sein können, daß bei einer entsprechenden Drehbewegung sowie der damit verbundenen Längsverschiebung dieser Einstellspindeln 6 eine Höheneinstellung der T-Verbindungen 5 mit dem Türstopfenträger gegenüber dem Türkörper 1 herbeigeführt werden kann.

Am Türstopfenträger 11 ist ferner eine Membran-Dichtungseinrichtung 8 befestigt, deren Umfangskanten - wie später noch im einzelnen erläutert wird - im geschlossenen Zustand der Koksofentür unter Druck am Türrahmen 3 anliegen.

Diese Membran-Dichtungseinrichtung 8 weist zwei jeweils etwa topfdeckelförmig gebogene Metallmembranen, nämlich eine innere Metallmembran 9 und eine äußere Metallmembran 10 auf. Diese beiden Metallmembranen 9, 10 sind mit gegenseitigem Abstand ineinander angeordnet, wobei beide Membranen 9, 10 in ihrer allgemeinen Form etwa gleichartig ausgeführt sein können und wobei die innere Metallmembran in ihren äußeren Abmessungen (Länge, Breite, Höhe) etwas kleiner gehalten ist als die äußere Metallmembran 10, wie sich aus den Darstellungen in den Fig.1 und 2 erkennen läßt. Beide Metallmembranen 9, 10 sind - wie Fig.1 zeigt - mit ihren Mittelbereichen 9a, 10a auf je einer Seite des ein flächenförmiges Abstandselement bildenden Türstopfenträgers 11 so befestigt, daß zwischen ihren einander gegenüberliegenden Außenrandbereichen 9b, 10b und der Außenumfangskante 11a des Türstopfenträgers ein umlaufender Raum 13 gebildet ist.

Generell könnte dieser Türstopfenträger durch geeignet ausgebildete und angeordnete Leisten oder auch durch einen entsprechend ausgebildeten Rahmen hergestellt sein. Es wird jedoch vorgezogen, diesen Türstopfenträger in Form einer ebenen Abstandsblechplatte 11 auszuführen, deren Metallmembranen 9, 10 zwischen ihren Mittelbereichen 9a und 10a bestimmt.

Wie insbesondere Fig.1, zum Teil aber auch Fig.2, erkennen läßt, wird durch die beiden mit Abstand ineinander angeordneten Metallmembranen 9, 10 und die zwischen ihnen befindliche Abstandsblechplatte (Türstopfenträger) 11 eine gewissermaßen sandwichartige Membran-Dichtungseinheit gebildet. Dabei ist die Abstandsblechplatte 11 in der Nähe ihres äußeren Umfangsrandes 11a mit den beiden Metallmembranen 9, 10 mittels Durchgangsschrauben (einschließlich Muttern) 13 fest, jedoch lösbar zu der genannten Membran-Dichtungseinheit verschraubt.

Die so im wesentlichen aus den beiden Metallmembranen 9, 10 und dem Türstopfenträger gebildete Membran-Dichtungseinheit ist nun ihrerseits zwischen dem Türstopfen 4 und den T-Verbindungen 5 eingespannt. Dabei sind die Membran-Dichtungseinheit und der Türstopfen 4 durch die Schrauben 14 lösbar mit den T-Verbindungen 5 verbunden, während gesonderte, in der Zeichnung nicht näher dargestellte weitere Verbindungsschrauben für eine lösbare Verbindung nur zwischen der genannten Membran-Dichtungseinheit und dem Türstopfen 4 sorgen. Alle diese Teile sind somit durch die Einstellspindeln 6 relativ zum Türkörper 1 einerseits und damit auch zum Türrahmen 3 einstellbar.

Fig.2 zeigt in einem im Maßstab etwas vergrößerten Detail-Ausschnitt der Fig.1 etwas deutlicher die Ausbildung und Zusammenordnung der beiden Metallmembranen 9, 10. Hier ist besonders gut zu erkennen, daß die gegen den Türrahmen 3 weisenden freien Umfangskanten 9c und 10c beider Metallmembranen 9, 10 eine ebene Dichtungsfläche mit einer im wesentlichen der Materialdicke der zugehörigen Membran entsprechenden Breite besitzen. Im entspannten Zustand der Membranen 9, 10, d.h. im druckentspannten Zustand der ganzen Membran-Dichtungseinheit, bildet die Umfangskante 9c der inneren Metallmembran 9 eine Ebene 9d, während die Umfangskante 10c der äußeren Metallmembran 10 eine Ebene 10d bestimmt. In dem erwähnten druckentspannten Zustand der Membran-Dichtungseinheit ragt nun die Umfangskante 9c der inneren Metallmembran 9 weiter gegen die abzudichtende Oberseite 3a des Türrahmens 3 vor als die Umfangskante 10c der äußeren Metallmembran 10, d.h. mit anderen Worten, die durch die Umfangskante 9c der inneren Metallmembran 9 gebildete Ebene 9d besitzt einen geringeren Abstand a zu der abzudichtenden Oberseite 3a des Türrahmens 3 als die Ebene 10d (Abstand A), die durch die Umfangskante 10c der äußeren Metallmembran 10 gebildet ist. Durch diese Maßnahme ist sichergestellt, daß die innere Metallmembran 9 beim Abdichten der Koksofentür gegenüber dem Türrahmen 3 zuerst mit der abzudichtenden Oberseite 3a des Türrahmens 3 und erst kurz danach die Umfangskante 10c der äußeren Metallmembran 10 damit in Abdichtungsberührung kommt, so daß zuverlässig beide Umfangskanten dieser Metallmembran 10 mit dem Türrahmen 3 in Abdichtungseingriff kommen.

Durch den zuvor geschilderten Dichtungseingriff der Umfangskanten 9c, 10c der beiden Metallmembranen 9, 10 ergibt sich eine äußerst zuverlässige Abdichtung dieser Koksofentür gegenüber dem Türrahmen 3. Hierbei kann dann der zwischen den Außenrandbereichen 9b und 10b der beiden Metallmembranen 9, 10 gebildete Raum 12 noch in vorteilhafter Weise ausgenutzt werden, um dort - je nach Betriebsweise - beispielsweise ein eventuell durchleckendes Gas, insbesondere gefährliches (giftiges) Gas abzusaugen und zu neutralisieren oder ein entsprechendes Gas oder auch Wasserdampf oder dergleichen in diesen Ringraum 12 einzublasen, um an Ort und Stelle sich dort eventuell ansammelndes Gas zu neutralisieren, wodurch beispielsweise eine Verschmutzung oder explosive Entzündung verhindert werden kann.

Zu diesem Zweck weist im Beispiel der Fig.1 die äußere Metallmembran 10 eine Öffnung 15 mit einem Rohrstutzen 16 auf, zum Anschluß an eine entsprechende - hier nicht näher veranschaulichte - Absaugeinrichtung oder Einblaseinrichtung.

Einige sinnvolle Ausgestaltungen bzw. Abwandlungen seien nachfolgend noch insbesondere anhand der in Fig.3 veranschaulichten Teil-Schnittansicht der Koksofentür erläutert. Hierin sind alle im wesentlichen gleichartigen zum Ausführungsbeispiel der Fig.1 und 2 ausgebildeten Teile der Koksofentür mit denselben Bezugszeichen unter Hinzufügung eines ' versehen, so daß sich deren nochmalige Beschreibung im wesentlichen erübrigt.

Gemäß Fig.3 enthält die Koksofentür somit wiederum im wesentlichen einen Türkörper 1' mit einem in die Öffnung 2' eines Türrahmens 3' hineinragenden Türstopfen 4' und einem den letzteren mit Hilfe von T-Verbindungen 5' tragenden Türstopfenträger 11' sowie eine im wesentlichen aus der inneren Metallmembran 9' der äußeren Metallmembran 10' und dem dazwischen angeordneten Türstopfenträger 11' zusammengebaute Membran-Dichtungseinrichtung 8'.

Als eine erste besonders vorteilhafte Ausgestaltung der in der Fig.3 veranschaulichten Koksofentür sei eine starre Kulisse 21 genannt, die zur Begrenzung der elastischen Auslenkung der äußeren Metallmembran 10', vorgesehen und mittels der Durchgangsschrauben 13', die die innere Membran 9', die äußere Membran 10' und den Türstopfenträger fest miteinander verbinden, auf der Außenseite dieser äußeren Metallmembran 10' eingespannt ist. Das bedeutet, daß diese Kulisse 21 nur einen an die Einspannzone angrenzenden Teil der äußeren Membran 10' überdeckt, so daß sich der äußere Randbereich 10'b dieser äußeren Membran 10' so weit verformen kann, wie dies durch die Relativbewegung zwischen Türkörper 1' und T-Verbindungen 5' einerseits und Türrahmen 3' andererseits (beim Verspannen und Verriegeln der Koksofentür) bedingt ist.

In gleicher Weise kann auch die elastische Auslenkung der inneren Membran 9' durch eine nur strichpunktiert angedeutete starre Kulisse 22 begrenzt werden, die zwischen dieser inneren Membran 9' und den Türstopfenträger 11' ebenfalls mit den Durchgangsschrauben 13' eingespannt sein kann.

Eine besonders einfache und doch ebenfalls recht wirksame Möglichkeit zur Begrenzung der elastischen Auslenkung der inneren Membran 9' kann aber auch bereits dadurch erzielt werden, daß eine solche Begrenzungseinrichtung durch eine entsprechend abgerundete untere Randausbildung 11'b des Türstopfenträgers 11' gebildet wird. Eine solche abgerundete untere Randausbildung 11b ist auch beim ersten Ausführungsbeispiel in den Fig.1 und 2 angedeutet.

Während bei der Ausführungsform gemäß Fig.1 der zwischen den einander gegenüberliegenden äußeren Randbereichen der beiden Membranen 9, 10 gebildete umlaufende Raum 12 über eine in der äußeren Metallmembran 10 vorgesehenen Öffnung 15 an eine Absaug- oder Einblaseinrichtung angeschlossen sein kann, wird gemäß Beispiel der Fig.3 vorgeschlagen, den zwischen den beiden Metallmembranen 9', 10' gebildeten Raum 12' über wenigstens einen im Türrahmen 3' vorgesehenen Kanal 23 mit einer hier ebenfalls nicht näher veranschaulichten äußeren Absaug- oder Einblaseinrichtung für Gas zu verbinden (für denselben Zweck wie es anhand Fig.1 erläutert ist ).

Ein Blick auf die Fig.3 zeigt ferner, daß auch die Einstelleinrichtung zwischen dem Türkörper 1' und den T-Verbindungen 5' im Vergleich zum Beispiel gemäß Fig.1 modifiziert sein kann. Der Türkörper 1' ist in diesem Falle mit einem Einstellblock 25 versehen (wobei eine entsprechende Anzahl solcher Einstellblöcke 25 an der ganzen Koksofentür vorgesehen sein kann). In diesem Einstellblock 25 ist eine Einstellspindel 26 mittels eines ersten Gewindeabschnittes 26a in Längsrichtung verstellbar. Auf einem zweiten, inneren Gewindeabschnitt 26b dieser Einstellspindel 26, der eine andere Gewindesteigung als der erste, äußere Gewindeabschnitt 26a besitzt, befindet sich ein Haltestück 27, das an seinem unteren Ende einen Randabschnitt 5'a der im Querschnitt T-förmig ausgebildeten Verbindungen 5' umgreift.

Wird nun die Einstellspindel 26 gedreht, so führt sie eine Längsverschiebung im Einstellblock 25 aus. Durch die unterschiedliche Gewindesteigung der beiden Gewindeabschnitte 26a und 26b bewegt sich dann das Haltestück 27 um eine etwas kleinere Wegstrecke, so daß sich eine sehr feinfühlige Höhenverstellung der T-Verbindung 5' mit dem gegenüber dem Türkörper 1' erzielen läßt.

Bereits weiter oben ist darauf hingewiesen worden, daß die beiden Metallmembranen 9, 10 bzw. 9', 10' aus einer im wesentlichen durchgehenden Metallblechplatte hergestellt werden können. Es sei jedoch darauf hingewiesen, daß im Bedarfsfalle an wenigstens einer Stelle über die Länge der Koksofentür auch eine Planieröffnung vorgesehen sein kann, die dann in entsprechender Weise beide Metallmembranen und den zwischen ihnen befindliche Türstopfenträger 11 bzw. 11' besitzt. Eine solche Planieröffnung kann beispielsweise im wesentlichen gleichartig ausgeführt sein, wie es in der EP-B-1 44 649 (anhand Fig.1) erläutert ist.

## Patentansprüche

1. Koksofentür, enthaltend
a) einen Türkörper (1, 1') mit einem in die Öffnung (2, 2') eines Türrahmens (3, 3') hineinragenden Türstopfen (4, 4') und einem diesen Türstopfen tragenden, mit dem Türkörper verbundenen, flächenförmigen Türstopfenträger (11, 11'),
b) Einrichtungen zum Verspannen und Verriegeln des Türkörpers (1, 1') gegenüber dem Türrahmen (3, 3'),
c) eine fest mit dem Türstopfenträger (11, 11') verbundene, begrenzt elastische, metallische, in bezug auf die Türrahmenöffnung (2) etwa topfdeckelförmig nach außen gewölbte Membran-Dichtungseinrichtung (8, 8'), deren Umfangskanten im geschlossenen Zustand der Tür unter Druck am Türrahmen (3, 3') anliegen,
gekennzeichnet durch die Kombination folgender Merkmale:
d) die Membran-Dichtungseinrichtung (8, 8') weist zwei jeweils aus einer im wesentlichen durchgehenden Metallblechplatte hergestellte und etwa topfdeckelförmig nach außen gebogene, mit gegenseitigen Abstand ineinander angeordnete Metallmembranen (9, 10, 9', 10') auf, die mit ihren Mittelbereichen (9a, 10a) auf je einer Seite des flächenförmigen Türstopfenträgers (11, 11') derart befestigt sind, daß zwischen ihren einander gegenüberliegenden äußeren Randbereichen (9b, 10b, 9'b, 10'b) ein umlaufender Raum (12, 12') gebildet ist;
e) der Türstopfenträger ist in Form einer Abstandsblechplatte (11, 11') ausgeführt, deren Dicke (D) den lichten Abstand zwischen den beiden Metallmembranen (9, 10, 9', 10') bestimmt; und
f) die durch diese beiden Metallmembranen und die zwischen ihnen befindliche Abstandsblechplatte (11, 11') sandwichartig gebildete Membran-Dichtungseinheit ist ihrerseits zwischen dem Türstopfen (4, 4') und T-Verbindungen (5, 5') eingespannt, vorzugsweise verschraubt, die diesen Türstopfenträger (11, 11') mit dem Türkörper (1, 1') verbinden.

2. Koksofentür nach Anspruch 1 dadurch gekennzeichnet, daß der Türstopfenträger (11, 11') nahe seines äußeren Umfangsrandes (11a) mit den zu seinen beiden Seiten angeordneten Metallmembranen (9, 10, 9', 10') mittels Durchgangsschrauben (13, 13') fest, jedoch lösbar zu der Membran-Dichtungseinheit verschraubt ist.

3. Koksofentür nach Anspruch 2 dadurch gekennzeichnet, daß zur Begrenzung der elastischen Auslenkung zumindest an der äußeren Metallmembran (10') eine mittels der Durchgangsschrauben (13') auf der Außenseite dieser äußeren Metallmembran eingespannte Kulisse (21) vorgesehen ist.

4. Koksofentür nach Anspruch 3 dadurch gekennzeichnet, daß auf der Außenseite der inneren Metallmembran (9, 9') eine Begrenzugseinrichtung für die elastische Auslenkung dieser inneren Metallmembran vorgesehen ist, wobei diese Begrenzungseirichtung vorzugsweise durch eine entsprechende abgerundete untere Randausbildung (11b, 11'b) der Abstandsblechplatte (11, 11') oder durch eine ebenfalls mittels der Durchgangsschrauben (13, 13') zwischen der Abstandsblechplatte und der inneren Metallmembran eingespannte innere Kulisse (22) gebildet wird.

5. Koksofentür nach Anspruch 1 gekennzeichnet durch eine solche Ausbildung und Zusammenordnung der beiden Metallmembranen (9, 10, 9', 10'), daß bei der zwischen dem Türstopfen (4, 4') und den T-Verbindungen 5, 5') befestigten Membran-Dichtungseinheit im druckentspannten Zustand die Ebene (9d), die durch die gegen den Türrahmen (3) weisende Umfangskante 9c) der inneren Metallmembran (9) gebildet ist, einen geringen Abstand (a) zu der abzudichtenden Oberseite (3a) des Türrahmens (3) aufweist ald die Ebene (10d), die durch die gegen den Türrahmen (3) gerichtete Umfangskante (10c) der äußeren Metallmembran (10) gebildet ist.

6. Koksofentür nach Anspruch 1, dadurch gekennzeichnet, daß die gegen den Türrahmen (3) weisenden Umfangskanten (9c, 10c) beider Metallmenbranen (9, 10) eine ebene Dichtungsfläche mit einer im wesentlichen der Metalldicke der zugehörigen Membran entsprechenden Breite besitzen.

7. Koksofentür nach Anspruch 1, dadurch gekennzeichnet, daß in der äußeren Metallmembran (10) eine an eine Absaugeinrichtung oder eine Einblaseinrichtung, vorzugsweise für Gas, anschließbare Öffnung (15) vorgesehen ist.

8. Koksofentür nach Anspruch 1, dadurch gekennzeichnet, daß der zwischen den beiden Metallmembranen (9', 10') gebildete Raum (12') über wenigstens einen im Türrahmen (3') vorgesehenen Kanal (23) mit einer äußeren Absaug- oder Einblaseinrichtung für Gas in Verbindung steht.

## Claims

1. Coke oven door, comprising
a) a door body (1, 1') with a door stopper (4, 4') protruding into the opening (2, 2') of a door frame (3, 3') and a flat door stopper support (11, 11') which supports this door stopper and is connected to the door body,
b) arrangements for bracing and locking the door body (1, 1') relative to the door frame (3, 3'),
c) a metal diaphragm sealing arrangement (8, 8') of limited resilience which is firmly connected to the door stopper support (11, 11') and is curved somewhat outwards like a lid with respect to the door frame opening (2), the peripheral edges of the said diaphragm sealing arrangement resting under pressure on the door frame (3, 3') in the closed state of the door,
characterised by the combination of the following features:
d) the diaphragm sealing arrangement has two metal diaphragms (9, 10, 9', 10') which are each produced from a substantially continuous sheet metal plate, are bent outwards somewhat like a lid and are arranged reciprocally spaced inside one another, the said metal diaphragms each being fixed wiht their central regions (9a, 10a) on one side of the flat door stopper support (11, 11') in such a way that a space (12, 12') which runs all round is formed between their outer edge regions (9b, 10b, 9'b, 10'b) which lie opposite one another;
e) the door stopper is constructed in the form of a spacer plate (11, 11'), the thickness (D) of which determines the clear distance between the two metal diaphragms (9, 10, 9', 10'); and
f) the diaphragm sealing unit, which is formed like a sandwich by these two metal diaphragms and the spacer plate (11, 11') located between them, is in turn clamped, preferably screwed, between the door stopper (4, 4') and T connections (5, 5') which connect this door stopper support (11, 11') to the door body (1, 1').

2. Coke oven door as claimed in claim 1, characterised in that near its outer peripheral edge (11a) the door stopper support (11, 11') is firmly connected to the metal diaphragms (9, 10, 9', 10') arranged on both sides of it, but so as to be releasable with respect to the diaphragm sealing unit, by means of screws (13, 13') which pass through.

3. Coke oven door as claimed in claim 2, characterised in that a stop (21) which is clamped on the outside of the outer metal diaphragm (10') by means of the screws (13') is provided in order to limit the resilient deflection at least on this outer metal diaphragm.

4. Coke oven door as claimed in claim 3, characterised in that a limiting arrangement is provided on the outside of the inner metal diaphragm (9, 9') for the resilient deflection of this inner metal diaphragm, this limiting arrangement preferably being formed by a corresponding rounded lower edge construction (11b, 11'b) of the spacer plate (11, 11') or by an inner stop (22) which is also clamped by means of the screws (13, 13') between the spacer plate and the inner metal diaphragm.

5. Coke oven door as claimed in claim 1, characterised by construction and co-ordination of the two metal diaphragms (9, 10, 9', 10') such that in the diaphragm sealing unit fixed between the door stopper (4, 4') and the T connections (5, 5') in the depressurised state the plane (9d) which is formed by the peripheral edge (9c) of the inner metal diaphragm (9) pointing towards the door frame (3) is a smaller distance (a) from the upper face (3a) of the door frame (3) to be sealed than the plane (10d) which is formed by the peripheral edge (10c) of the outer metal diaphragm (10) directed towards the door frame (3).

6. Coke oven door as claimed in claim 1, characterised in that the peripheral edges (9c, 10c) of the two metal diaphragms (9, 10) pointing towards the door frame (3) have a level sealing surface with a width which corresponds essentially to the metal thickness of the appertaining diaphragm.

7. Coke oven door as claimed in claim 1, characterised in that in the outer metal diaphragm (10) an opening (15) is provided which can be connected to an extraction arrangement or an injection arrangement, preferably for gas.

8. Coke oven door as claimed in claim 1, characterised in that the space (12') formed between the two metal diaphragms (9', 10') is connected via at least one channel (23) provided in the door frame (3') to an outer extraction or injection arrangement for gas.

## Revendications

1. Porte de four à coke, comprenant :
a) un corps de porte (1, 1') comportant un obturateur (4, 4') pénétrant dans l'ouverture (2, 2') d'un châssis (3, 3') de la porte, ainsi qu'un support (11, 11') de cet obturateur qui est relié au corps de la porte et qui est de forme plane,
b) des dispositifs de serrage et de verrouillage du corps de porte (1, 1') sur le châssis (3, 3'),
c) un dispositif métallique d'étanchéité à membranes (8, 8') fixé au support (11, 11') de l'obturateur, ayant une élasticité limitée, bombé vers l'extérieur à peu près en forme de couvercle de marmite par rapport à l'ouverture (2) du châssis et dont les bords périphériques s'appliquent sous pression contre le chassis (3, 3') de la porte lorsque celle-ci est fermée,
caractérisée par la combinaison des particularités suivantes :
d) le dispositif d'étanchéité à membranes (8, 8') comporte deux membranes métalliques (9, 10, 9', 10'), dont chacune est formée d'une plaque de tôle métallique sensiblement continue et bombée vers l'extérieur à peu près en forme de couvercle de marmite, qui sont disposées à distance l'une de l'autre et dont les parties médianes (9a, 10a) sont fixées sur chacun des côtés du support (11, 11') de forme plane de l'obturateur de la porte de manière qu'un espace circonférentiel (12, 12') soit formé entre leurs parties extérieures opposées de bord (9b, 10b, 9'b, 10'b) ;
e) le support d'obturateur est réalisé sous la forme d'une plaque d'entretoisement de tôle (11, 11') dont l'épaisseur (D) détermine la distance séparant les surfaces internes des deux membranes métalliques (9, 10, 9', 10') ; et
f) l'ensemble d'étanchéité à membranes formé de ces deux membranes métalliques et de la plaque d'entretoisement de tôles (11, 11') enserrée entre ces dernières est de son côté encastré, de préférence boulonné entre l'obturateur (4, 4') de la porte et des raccords en T (5, 5') qui relient ce support (11, 11') d'obturateur au corps de la porte (1, 1').

2. Porte de four à coke selon la revendication 1, caractérisée en ce que le support (11, 11') de l'obturateur est fixé par des vis de traversée (13, 13') à proximité de son bord circonférentiel extérieur (11a) aux membranes métalliques (9, 10, 9', 10') disposées sur ses deux côtés, mais est vissé de manière amovible à l'ensemble d'étanchéité à membranes.

3. Porte de four à coke selon la revendication 2, caractérisée en ce qu'une coulisse (21) fixée au moins sur la membrane métallique extérieure (10'), sur le côté extérieur de cette dernière, au moyen des vis de traversée (13') est prévue pour limiter le fléchissement élastique vers l'extérieur.

4. Porte de four à coke selon la revendication 3, caractérisée en ce qu'un dispositif de limitation du fléchissement élastique vers l'extérieur de la membrane élastique intérieure (9, 9') est prévu sur le côté extérieur de cette dernière, ce dispositif de limitation étant formé de préférence par un arrondissement correspondant du bord inférieur (11b, 11'b) de la plaque de tôle d'entretoisement (11, 11') ou par une coulisse intérieure (22) également encastrée au moyen des vis de traversée (13, 13') entre la plaque de tôle d'entretoisement et la membrane métallique intérieure.

5. Porte de four à coke selon la revendication 1, caractérisée par une conformation et une disposition telles des deux membranes métalliques (9, 10, 9', 10') que, lorsque l'ensemble d'étanchéité à membranes fixé entre l'obturateur (4, 4') de la porte et les raccords en T (5, 5') n'est pas sous compression, le plan (9d) qui est formé par le bord circonférentiel (9c) de la membrane métallique intérieure (9) tourné vers le châssis (3) de la porte est à une plus faible distance (a) du côté supérieur (3a) du châssis (3) qui doit être rendu étanche que le plan (10d) qui est formé par le bord circonférentiel (10c) de la membrane métallique extérieure (10) qui est orienté vers le chassis (3) de la porte.

6. Porte de four à coke selon la revendication 1, caractérisée en ce que les bords circonférentiels (9c, 10c) des deux membranes métalliques (9, 10) qui sont tournés vers le chassis (3) de la porte comportent une surface plane d'étanchéité dont la largeur correspond sensiblement à l'épaisseur de la membrane métallique correspondante.

7. Porte de four à coke selon la revendication 1, caractérisée en ce qu'un trou (15) se raccordant à un dispositif d'aspiration ou à un dispositif d'insufflation de préférence de gaz est prévu dans la membrane métallique extérieure (10).

8. Porte de four à coke selon la revendication 1, caractérisée en ce que l'espace (12') formé entre les deux membranes métalliques (9', 10') communique par au moins un canal (23) prévu dans le châssis (3') de la porte avec un dispositif extérieur d'aspiration ou d'insufflation de gaz.
